# EUROPÄISCHE PATENTSCHRIFT

(11) **EP 1 117 507 B1**
(45) Veröffentlichungstag und Bekanntmachung des Hinweises auf die Patenterteilung: **02.01.2003**
(21) Anmeldenummer: 98944948.3
(22) Anmeldetag: 02.10.1998
(51) Int. Cl.: B24D 13/06

(54) **SCHLEIFWERKZEUG**
GRINDING TOOL
RECTIFIEUSE

(43) Veröffentlichungstag der Anmeldung: 25.07.2001
(73) Patentinhaber: Botech AG, 6370 Stans (CH)
(72) Erfinder: VOGEL-ZAUGG, Josef, CH-6048 Horw (CH)
(74) Vertreter: Kemény AG Patentanwaltbüro
(86) Internationale Anmeldenummer: CH9800422
(87) Internationale Veröffentlichungsnummer: WO00020171

(56) Entgegenhaltungen:
- US-A- 3 869 833
- US-A- 4 517 773
- PATENT ABSTRACTS OF JAPAN vol. 006, no. 181 (M-156), 17. September 1982 & JP 57 089566 A (SANKYO RIKAGAKU KK), 3. Juni 1982
- PATENT ABSTRACTS OF JAPAN vol. 096, no. 004, 30. April 1996 & JP 07 314337 A (TAKU NAKASAKI), 5. Dezember 1995
- PATENT ABSTRACTS OF JAPAN vol. 096, no. 006, 28. Juni 1996 & JP 08 039437 A (THREE F GIKEN:KK), 13. Februar 1996

## Beschreibung

Die vorliegende Erfindung betrifft ein Schleifwerkzeug gemäss Oberbegriff von Anspruch 1.

Für die maschinelle, abrasive Bearbeitung von Oberflächen sind eine Vielzahl von Schleifwerkzeugen bekannt. So sind beispielsweise Rotations-Schleifwerkzeug bekannt, bei welchen das Schleifmittel in Form von eine abrasiv wirkende Oberfläche aufweisenden Schleiftüchern mit auf textilem oder zellulosem Material oder auf Kunststoff aufgebautem Trägermaterial radial von einem angetriebenen zylinderförmigen Grundkörper abstehend angeordnet sind. Das rotierende Werkzeug wird nun über die zu bearbeitende Oberfläche geführt, wobei die freien Enden der Schleifmittel dabei nacheinander auf die Oberfläche auftreffen und darüber gezogen werden. Das Werkzeug kann dabei entweder in einer automatischen Maschine eingesetzt sein oder für Handbearbeitung eingesetzt werden.

Diese bekannte Konstruktion eignet sich insbesondere in Form von kleinen Werkzeugdurchmessern für die Bearbeitung von harten Werkstücken, beispielsweise aus Metall. Für die Bearbeitung von weichen Werkstücken, beispielsweise aus Holz, besteht die Gefahr, dass keine regelmässige Oberfläche erzielt werden kann, da die einzelnen Schleifmittel unterschiedlich stark in das Material eingreifen. Insbesondere tritt diese Problem nach der Einlaufphase des Werkzeuges noch vermehrt auf, nach welcher die Schleifmittel jeweils an den Enden durch den Gebrauch unterschiedliche Formen aufweisen. Für die Bearbeitung von grösseren Werkstücken muss dann das Schleifmittel gesteuert oder von Hand mehrfach über die gesamte Oberfläche verfahren werden, um diese gesamthaft zu bearbeiten, was einerseits zeitaufwendig ist und andererseits wiederum Probleme bei der Erzielung eines homogenen Schleifbildes bietet.

Wenn grössere Werkstücke bearbeitet werden sollen, sollte das Werkzeug in der Abmessung, insbesondere in der Bearbeitungsbreite, vergrössert werden, was aber bei herkömmlich bekannten Schleifwerkzeugen zu grossen Problemen bezüglich der Schleifwirkung führt. Herkömmliche:Schleifmittel würden über die Breite sehr steif und unbeweglich sein, und insbesondere die Bearbeitung von nicht ebenen, geschwungenen Oberflächen aus einem weichem Material praktisch verunmöglichen.

Aus der US-A-3 869 833 ist ein Schleifwerkzeug mit Antriebsachse bekannt, welches radial zur Antriebsachse nach aussen stehende Schleifmittel aufweist, welche auf einem Trägerband angeordnet sind. Jedes Schleifmittel ist jeweils an einer im Abstand von der Antriebsachse parallel zur Antriebsachse ausgerichtet angeordneten Haltestange befestigt, wobei die Haltestangen untereinander beabstandet auf einer Kreisbahn um die Antriebsachse in einem Grundspannkörper angeordnet sind.

Die Aufgabe der vorliegenden Erfindung lag nun darin, ein Schleifwerkzeug zu finden, welches Werkstücke auch aus weichem Material, wie beispielsweise Holz, und mit einer gewölbten

Oberfläche zu bearbeiten in der Lage ist.

Diese Aufgabe wird erfindungsgemäss durch eine Schleifwerkzeug mit den Merkmalen nach Anspruch 1 gelöst.

Weiter bevorzugte Ausführungsformen ergeben sich aus Merkmalen der abhängigen Ansprüchen 2 bis 11.

Durch die erfindungsgemässe Ausgestaltung des Schleifwerkzeuges wird auch bei grossen Abmessungen des Werkzeuges, resp. bei einer grossen Bearbeitungsbreite, ein auch gewölbten Konturen folgendes Schleifmittel geschaffen, welches insbesondere auch sehr gut für die Bearbeitung von weichen Werkstücken eingesetzt werden kann, wie beispielsweise aus Holz. Vorteilhafterweise kann das Werkzeug verhältnismässig breit gebaut werden, d.h. eine breite Bearbeitungsfläche aufweisen, und damit auch grosse Werkstücke mit gewölbter Oberfläche in wenigen Arbeitsgängen bearbeiten. Insbesondere werden die Oberflächen von dreidimensional gewölbten Körpern optimal und schnell bearbeitet, selbst bei weichem Material des Werkstückes wie beispielsweise Holz.

Das erfindungsgemässe Werkzeug weist überdies eine hohe Lebensdauer auf und lässt sich verhältnismässig einfach warten resp. unterhalten.

Das erfindungsgemässe Werkzeug eignet sich zwar insbesondere auch für die Bearbeitung von weichen Werkstücken, lässt sich aber auch für Werkstücke mit harter Oberfläche und/oder gerader Oberfläche vorteilhaft einsetzen.

Ein Ausführungsbeispiel der vorliegenden Erfindung wird nachstehend anhand von Figuren noch näher erläutert. Es zeigen
Fig. 1 die schematische Ansicht eines erfindungsgemässen Schleifwerkzeuges;
Fig. 2 die Ausschnittsansicht eines Schleifwerkzeuges nach Figur 1 auf die Schleifmittel;
Fig. 3 die Ansicht des Grundspannkörpers mit Haltestäben des Schleifwerkzeuges nach Figur 1 in Teilansicht;
Fig. 4 den Längsschnitt durch ein Schleifwerkzeug in alternativer Ausführung im Bereich der Schleifmittel;
Fig. 5 die Ansicht eines alternativ ausgestalteten Schleifmittels; und
Fig. 6 den Schnitt durch ein Schleifmittel mit Haltestab und Abstandselementen.

In Figur 1 ist schematisch die Ansicht eines erfindungsgemässen Schleifwerkzeuges dargestellt. Das Schleifwerkzeug weist einen zylinderförmigen Grundspannkörper 1 mit Antriebsachse 2 auf und daran radial nach aussen abragende, blattförmige Schleifmittel 3. Zwischen den Schleifmitteln 3 sind jeweils Abstandselemente 4 angeordnet, welche die Schleifmittel 3 voneinander beabstanden und in Form halten.

Das Schleifwerkzeug wird nun mittels eines Motores über die Antriebsachse 2 in Rotation versetzt und dann tangential an ein zu bearbeitendes Werkstück herangeführt. Alternativ kann das Schleifwerkzeug stationär eingerichtet werden und das zu bearbeitende Werkstück beispielsweise mittels eines Greifarmes, welcher numerisch gesteuert sein kann, tangential an das rotierende Schleifwerkzeug herangeführt werden.

In Figur 2 ist nun eine Teilansicht auf eines der blattförmigen Schleifmittel 3 dargestellt. Das Schleifmittel 3 weist hier beispielsweise eine im wesentlichen rechteckförmige Gestalt auf und besitzt sich im wesentlichen in radialer Richtung in Bezug auf die Antriebsachse 2 des Schleifwerkzeuges erstreckende Schlitze 5,6. Die Schlitze 5,6 weisen beispielsweise eine rechteckförmige Gestalt auf. Die gegen das freie Ende des Schleifmittels 3 hin angeordneten Schlitze 5 reichen vorzugsweise bis zum freien Rand des Schleifmittels 3, d.h. es sind nach aussen offene Schlitze. Die weiter nach Innen gegen die Drehachse 2 hin befindlichen Schlitze 6 sind derart angeordnet, dass ihre Oberkante 6' radial weiter entfernt von der Drehachse 2 angeordnet sind als die Unterkanten 5' der Schlitze 5, d.h benachbarte Schlizte 5,6 sind also zueinander überlappend versetzt angeordnet.

Durch diese Ausgestaltung der Schleifmittel 3 wird einerseits ein zusammenhängendes Schleifmittel 3 geschaffen, dessen freie Kante durch die Schlitze 5 resp. 6 in voneinander praktisch unabhängig auslenkbare Fahnen aufgeteilt wird und damit eine flexible Schleifkante bildet, welche auch stark geformten, dreidimensionalen Konturen von zu bearbeitenden Werkstücken folgen kann. Damit wird vorteilhafterweise eine gute, homogene Schleifwirkung ohne übermässig starken Druck erzielt, wie er bei einem durchgehenden Schleifmittel auftreten würde, weshalb auch Werkstücke aus verhältnismässig weichem Material, wie beispielsweise Holz, bearbeitet werden können, ohne dass unregelmässige oder übermässiger Materialabtrag durch die Schleifmittel 3 verursacht würde.

Die Schleifmittel 3 werden im Betrieb beim Auftreffen auf das zu bearbeitende Werkstück entgegen der Antriebsdrehrichtung ausgelenkt resp. weggedrückt. Es hat sich nun gezeigt, dass durch die erfindungsgemässe Anordnung der Schlitze 5,6 sich die einzelnen Randabschnitte jedes Schleifmittels 3 vorteilhafterweise aneinanderschmiegen und praktisch eine homogene Schleifebene bilden. Um auch bei der Bearbeitung von stark verformten Werkstücken eine homogene Bearbeitung zu erzielen, werden die Schleifmittel 3 bevorzugterweise derart hintereinander im Grundspannkörper 1 angeordnet, dass bei aufeinanderfolgenden Schleifmitteln 3 die Schlitze 5 resp. 6 nicht unmittelbar hintereinander angeordnet sind, sondern seitlich um mindestens die Breite der Schlitze oder grösser versetzt ausgerichtet sind.

Die Schleifmittel 3 weisen einen herkömmlichen Aufbau aus einem blattförmigem Trägermaterial auf, welches einseitig oder beidseitig mit einem abrasiven Schleiforgan versehen ist, wie beispielsweise Sand- oder Koruntkörnern. Das Trägermaterial kann dabei aus zellulosem oder künstlichen Material bestehen.

Die Schleifmittel 3 sind erfindungsgemäss über Haltestangen 7 mit dem Schleifwerkzeug resp. dem Grundspannkörper 1 des Schleifwerkzeuges verbunden. In Figur 3 ist nun die Teilansicht auf einen Teil des Grundspannkörpers 1 dargestellt, nämlich der Haltescheibe 8 für die Haltestangen 7. Die vorzugsweise zylinderförmigen Haltestangen 7 sind dabei einzeln um ihre Längsachsen drehbar in Bohrungen der Haltescheibe 8 gelagert. Der Uebersichtlichkeit halber sind in der Figur 3 nur eine Haltescheibe 8 mit wenigen Haltestangen 7 dargestellt, die gegenüberliegende Haltescheibe 8' ist lediglich gestrichelt angedeutet.

In Figur 4 ist nun detaillierter der Längsschnitt durch den äusseren Bereich des Grundspannkörpers 1 mit beiden Haltescheiben 8 resp. 8' und eingesetzter Haltestange 7 dargestellt. Die Haltestangen 7 werden durch jeweils auf der Aussenseite der Haltescheiben 8 resp. 8' angebrachte Ringe 9 gegen axiale Verschiebung gehalten. Die Ringe 9 werden beispielsweise über eine Spannverbindung 10, beispielsweise durchgehenden Spannschrauben, gegeneinander verspannt und können damit auch die Haltescheiben 8 und 8' miteinander verbinden.

Da die Haltestangen 7 aus Gewichts- und Festigkeitsgründen schmal ausgeführt sein sollten, ist vorzugsweise vorgesehen, zwischen den beiden Haltescheiben 8 resp. 8' ggf. weitere Stützscheiben 11 einzusetzen. Dies Stützscheiben 11 haben anstelle von Bohrungen, wie dies die Haltescheiben 8, 8' aufweisen, halbkreis- oder U-förmige radial nach Aussen offene Schlitze, durch welche die Haltestangen 7 radial von Aussen eingeführt werden können. Vorzugsweise ist weiter vorgesehen, ein Halteseil 12 um die Peripherie der Stützscheibe 11 anzuordnen. Dieses dient dazu, zu verhindern, dass sich die Haltestangen 7 im Betrieb, gerade bei hohen Drehzahlen, unter der Belastung nach Aussen ausbiegen und im Extremfall aus den entsprechenden Bohrungen der Haltescheiben 8 resp. 8' herausgezogen werden können. Dieses Halteseil 12 dient damit in erster Linie als Sicherheitsmittel und kann mittels Spannvorrichtungen gegen die Antriebsachse 2 des Schleifwerkzeuges 1 hin verspannt werden.

Die Eckbereiche der Schleifmittel 3 können auch abgerundet ausgebildet sein, wie dies in Figur 5 in alternativer Ausführung dargestellt ist. Ebenfalls können die Schlitze 5 auch beispielsweise gerundete Ecken, linsenförmige Gestalt oder eine leicht gebogene resp. geschwungene Längslinie aufweisen.

In Figur 6 ist der Schnitt durch ein Schleifmittel 3 dargestellt, welches an einer Haltestange 7 befestigt ist. Beispielsweise kann im unteren Bereich des Schleifmittels 3 ein Auge 3' ausgebildet sein, welches über die Haltestange 7 geschoben werden kann. Selbstverständlich sind auch andere Befestigungsarten der Schleifmittel 3 an den Haltestangen 7 denkbar, wie z.B. durch Hindurchführen durch Halteschlitze in den Haltestangen 7.

Beispielsweise beidseitig des Schleifmittels 3 sind zwei Abstandselemente 4 angeordnet, wie ebenfalls aus Figur 4 ersichtlich ist. Die Abstandselemente 4 sind vorzugsweise in derselben Breite wie die Schleifmittel 3 ausgebildet bei geringerer Höhe. Die Abstandselemente 4 können beispielsweise direkt mit den entsprechenden Seiten der Schleifmittel 3 verbunden sein, beispielsweise damit verklebt sein, oder aber miteinander verbunden sein, wobei das Verbindungselement, beispielsweise eine Klammer oder Niete, durch eine entsprechende Öffnung im Schleifmittel 3 hindurchgeführt ist. Vorzugsweise sind die Abstandselemente 4 lediglich im Fussbereich des Schleifmittels 3 mit diesem resp. miteinander verbunden und liegen radial gegen aussen frei an der Oberfläche des Schleifmittels 3 auf.

Das erfindungsgemässe Schleifwerkzeug eignet sich insbesondere für die Bearbeitung von grossen dreidimensional geformten Werkstücken in einem Arbeitsgang. Durch die erfindungsgemässe Ausgestaltung des Schleifwerkzeuges kann dieses vorteilhafterweise in grossen Dimensionen ausgeführt werden, vorzugsweise mit einem Durchmesser von mehr als 500 mm, was die Bearbeitung von derartigen Werkstücken in einem einzigen Arbeitsgang ermöglicht. Durch die erfindungsgemässe Ausgestaltung der Schleifmittel 3 mit den Schlitzen 5,6 wird trotz grosser Abmessungen eine flexible Bearbeitungszone über die gesamte Breite des Werkzeuges erzielt, was auch die Bearbeitung von weichen Materialien wie insbesondere Holz möglich macht.

## Patentansprüche

1. Schleifwerkzeug mit Antriebsachse (2) und radial zur Antriebsachse nach Aussen abstehend angeordneten Schleifmitteln (3), welche auf einem flexiblen Trägerband angeordnete, abrasive Schleiforgane aufweisen, wobei jedes Schleifmittel (3) jeweils an einer im Abstand von der Antriebsachse (2) parallel zur Antriebsachse (2) ausgerichtet angeordneten Haltestange (7) befestigt ist, und wobei die Haltestangen (7) untereinander beabstandet auf einer Kreisbahn um die Antriebsachse (2) in einem Grundspannkörper (1) angeordnet sind, **dadurch gekennzeichnet, dass** jeweils zwischen benachbarten Schleifmitteln (3) wenigsten über einen Teilbereich der Schleifmittel ausgedehnte Abstandselemente (4) angeordnet sind und die Schleifmittel (3) jeweils im wesentlichen radial zur Antriebsachse (2) verlaufende Schlitze (5, 6) aufweisen, wovon mindestens ein Teil zum freien Ende des Schleifmittels (3) hin offene Schlitze (5) sind, und wobei die Schlitze (5, 6) jeweils im Abstand nebeneinander alternierend in mindestens zwei radial unterschiedlichen Positionen bezüglich der Antriebsachse ausgebildet sind.

2. Schleifwerkzeug nach Anspruch 1, **dadurch gekennzeichnet, dass** die Schlitze (5,6) in regelmässigen Abständen beabstandet sind und jeweils dieselben Dimensionen aufweisen.

3. Schleifwerkzeug nach einem der Ansprüche 1 oder 2, **dadurch gekennzeichnet, dass** die jeweiligen unteren (5') resp. oberen (6') Endbereiche von benachbarten Schlitzen (5,6) eines Schleifmittels (3) in radialer Richtung überlappend angeordnet sind.

4. Schleifwerkzeug nach einem der Ansprüche 1 bis 3, **dadurch gekennzeichnet, dass** die sich radial überlappenden Schlitze (5,6) jeweils unmittelbar hintereinander angeordneter Schleifmittel (3) in axialer Richtung mindestens um die Breite der Schlitze (5,6) verschoben angeordnet sind.

5. Schleifwerkzeug nach einem der Ansprüche 1 bis 4, **dadurch gekennzeichnet, dass** die Haltestangen (7) als Rundstäbe ausgebildet sind und um ihre Längsachse drehbar gelagert angeordnet sind.

6. Schleifwerkzeug nach einem der Ansprüche 1 bis 5, **dadurch gekennzeichnet, dass** die Enden der Haltestäbe (7) in Bohrungen von Haltescheiben (8), welche einen Teil des Grundspannkörpers (1) bilden, eingeführt sind.

7. Schleifwerkzeug nach einem der Ansprüche 1 bis 6, **dadurch gekennzeichnet, dass** der Grundspannkörper (1) seitlich jeweils eine Haltescheibe (8,8') aufweist und mindestens zusätzlich zwischen diesen Haltescheiben (8,8') mindestens eine parallel dazu angeordnete Stützscheibe (11) aufweist, welche radial zumindest bis an die Haltestäbe (7) ausgedehnt ist und diese vorzugsweise mindestens teilweise umschliesst.

8. Schleifwerkzeug nach Anspruch 7, **dadurch gekennzeichnet, dass** um den Umfang der Stützscheibe (11) herum ein Halteseil (12) gespannt ist, welches radial ausserhalb der Haltestäbe (7) verläuft, vorzugsweise von Aussen an diese anliegend angeordnet ist.

9. Schleifwerkzeug nach einem der Ansprüche 1 bis 8, **dadurch gekennzeichnet, dass** die Abstandselemente (4) als elastische Kissen ausgebildet sind, vorzugsweise aus Kunststoff oder Naturfasern.

10. Schleifwerkzeug nach einem der Ansprüche 1 bis 9, **dadurch gekennzeichnet, dass** die Abstandselemente (4) jeweils einseitig oder beidseitig, vorzugsweise lediglich am Fussbereich, an den Schleifmitteln (3) befestigt sind.

11. Schleifwerkzeug nach einem der Ansprüche 1 bis 10, **dadurch gekennzeichnet, dass** der Durchmesser des Schleifwerkzeuges mindestens 500 mm beträgt.

## Claims

1. Grinding tool having a driving axis (2) and grinding means (3), which are disposed radially relative to the driving axis in an outwardly projecting manner and comprise abrasive grinding elements disposed on a flexible base strip, wherein each grinding means (3) is fastened in each case to a holding bar (7), which is disposed at a distance from the driving axis (2) and aligned parallel to the driving axis (2), and wherein the holding bars (7) are arranged mutually spaced apart on a circular path around the driving axis (2) in a basic clamping body (1), **characterized in that** disposed in each case between adjacent grinding means (3) are spacing elements (4) extending at least over a sub-region of the grinding means and the grinding means (3) have slots (5, 6), which extend in each case substantially radially relative to the driving axis (2) and of which at least some are slots (5) open towards the free end of the grinding means (3), and wherein the slots (5, 6) are formed in each case at a spacing alongside one another alternately in at least two radially different positions relative to the driving axis.

2. Grinding tool according to claim 1, **characterized in that** the slots (5, 6) are spaced at regular intervals and each have the same dimensions.

3. Grinding tool according to one of claims 1 or 2, **characterized in that** the respective bottom (5') and/or top (6') end regions of adjacent slots (5, 6) of a grinding means (3) are disposed so as to overlap in radial direction.

4. Grinding tool according to one of claims 1 to 3, **characterized in that** the radially overlapping slots (5, 6) of in each case directly successive grinding means (3) are arranged offset in axial direction at least by the width of the slots (5, 6).

5. Grinding tool according to one of claims 1 to 4, **characterized in that** the holding bars (7) take the form of round rods and are disposed so as to be mounted rotatably about their longitudinal axis.

6. Grinding tool according to one of claims 1 to 5, **characterized in that** the ends of the holding rods (7) are introduced into bores of holding disks (8), which form part of the basic clamping body (1).

7. Grinding tool according to one of claims 1 to 6, **characterized in that** the basic clamping body (1) comprises at each side a holding disk (8, 8') and at least additionally between said holding disks (8, 8') comprises at least one supporting disk (11), which is disposed parallel thereto and extends radially at least as far as the holding bars (7) and preferably at least partially surrounds the latter.

8. Grinding tool according to claim 7, **characterized in that** stretched around the circumference of the supporting disk (11) is a stay rope (12), which extends radially outside of the holding bars (7), being preferably disposed so as to lie against the outside of the latter.

9. Grinding tool according to one of claims 1 to 8, **characterized in that** the spacing elements (4) take the form of elastic cushions, preferably made of plastics material or natural fibres.

10. Grinding tool according to one of claims 1 to 9, **characterized in that** the spacing elements (4) are fastened in each case at one side or at both sides, preferably only at the foot region, to the grinding means (3).

11. Grinding tool according to one of claims 1 to 10, **characterized in that** the diameter of the grinding tool is at least 500 mm.

## Revendications

1. Outil de ponçage comportant un axe d'entraînement (2) et des moyens de ponçage (3), disposés radialement par rapport à l'axe d'entraînement, en saillie vers l'extérieur,
ces moyens ayant des organes abrasifs de ponçage portés par une bande de support souple,
chaque moyen de ponçage (3) étant fixé respectivement à une tige de fixation (7) installée à distance de l'axe d'entraînement (2), en étant alignée parallèlement à l'axe d'entraînement (2), alors que les tiges de fixation (7) sont écartées les unes des autres sur un chemin circulaire autour de l'axe d'entraînement (2) dans un organe de serrage de base (1),
**caractérisé en ce que**
chaque fois, entre deux moyens de ponçage (3) voisins, il y a un élément d'écartement (4) qui s'étend sur au moins une partie des moyens de ponçage, et les moyens de ponçage (3) ont des fentes (5, 6) dirigées de manière essentiellement radiale par rapport à l'axe d'entraînement (2), et parmi ces fentes au moins une partie est constituée par des fentes (5) ouvertes vers l'extrémité libre du moyen de ponçage (3), alors que
les fentes (5, 6) sont formées séparées les unes des autres d'un intervalle, et en alternant dans au moins deux positions radiales différentes par rapport à l'axe d'entraînement.

2. Outil de ponçage selon la revendication 1,
**caractérisé en ce que**
les fentes (5, 6) sont écartées d'intervalles réguliers et ont chaque fois les mêmes dimensions.

3. Outil de ponçage selon l'une des revendications 1 ou 2,
**caractérisé en ce que**
chaque fois les zones d'extrémité inférieure (5') ou supérieure (6') de fentes voisines (5, 6) d'un moyen de ponçage (3) se chevauchent dans la direction radiale.

4. Outil de ponçage selon l'une des revendications 1 à 3,
**caractérisé en ce que**
les fentes (5, 6) qui se chevauchent radialement sont chaque fois décalées pour des moyens de ponçage (3) qui se suivent directement, le décalage dans la direction axiale correspondant au moins à la largeur des fentes (5, 6).

5. Outil de ponçage selon l'une des revendications 1 à 4,
**caractérisé en ce que**
les tiges de fixation (7) sont des tiges de section ronde, montées en rotation autour de leur axe longitudinal.

6. Outil de ponçage selon l'une des revendications 1 à 5,
**caractérisé en ce que**
les extrémités des tiges de fixation (7) sont introduites dans des perçages de disques de fixation (8) faisant partie du corps de serrage de base (1).

7. Outil de ponçage selon l'une des revendications 1 à 6,
**caractérisé en ce que**
le corps de serrage de base (1) comporte latéralement chaque fois un disque de fixation (8, 8') et présente au moins en plus, entre ses disques de fixation (8, 8') au moins un disque d'appui (11) parallèle, qui s'étend radialement au moins jusqu'au niveau des tiges de fixation (7) et entoure celles-ci au moins partiellement.

8. Outil de ponçage selon la revendication 7,
**caractérisé en ce qu'**
un câble de fixation (12) est tendu à la périphérie des disques de support (11), ce câble passant radialement à l'extérieur des tiges de fixation (7), en étant appliqué de préférence de l'extérieur contre celles-ci.

9. Outil de ponçage selon l'une des revendications 1 à 8,
**caractérisé en ce que**
les éléments d'écartement (4) sont des coussins élastiques, de préférence en matière plastique ou en fibres naturelles.

10. Outil de ponçage selon l'une des revendications 1 à 9,
**caractérisé en ce que**
les éléments d'écartement (4) sont fixés chaque fois d'un coté ou des deux côtés, de préférence uniquement dans la zone de base, sur les moyens de ponçage (3).

11. Outil de ponçage selon l'une des revendications 1 à 10,
**caractérisé en ce que**
le diamètre de l'outil de ponçage est égal à au moins 500 mm.
